# EUROPÄISCHE PATENTSCHRIFT

(11) **EP 1 047 870 B1**
(45) Veröffentlichungstag und Bekanntmachung des Hinweises auf die Patenterteilung: **18.06.2003**
(21) Anmeldenummer: 99950456.6
(22) Anmeldetag: 29.07.1999
(51) Int. Cl.: F02M 51/06, F02M 61/16

(54) **BRENNSTOFFEINSPRITZVENTIL**
FUEL INJECTION VALVE
SOUPAPE D'INJECTION DE CARBURANT

(30) Priorität: 18.11.1998 DE 19853091
(43) Veröffentlichungstag der Anmeldung: 02.11.2000
(73) Patentinhaber: ROBERT BOSCH GMBH, 70442 Stuttgart (DE)
(72) Erfinder: EICHENDORF, Andreas, D-73614 Schorndorf (DE); SEBASTIAN, Thomas, D-70193 Stuttgart (DE)
(86) Internationale Anmeldenummer: DE9902332
(87) Internationale Veröffentlichungsnummer: WO00029739

(56) Entgegenhaltungen:
- DE-A- 4 023 828
- DE-A- 4 115 457
- DE-A- 19 626 576
- DE-C- 19 712 589
- GB-A- 2 165 308

## Beschreibung

### Stand der Technik

Die Erfindung geht aus von einem Brennstoffeinspritzventil nach der Gattung des Anspruchs 1.

Aus der DE 196 26 576 A1 ist bereits ein Brennstoffeinspritzventil nach der Gattung des Anspruchs 1 bekannt. Dieses Brennstoffeinspritzventil hat einen Ventilschließkörper, der mit einer an einem Ventilsitzträger ausgebildeten Ventilsitzfläche zu einem Dichtsitz zusammenwirkt. Der Ventilschließkörper ist über eine sich im Inneren des Ventilsitzträgers erstreckende Ventilnadel und einen mit der Ventilnadel an dem dem Ventilschließkörper gegenüberliegenden Ende verbundenen Anker mittels einer Magnetspule elektromagnetisch betätigbar. Der Ventilsitzträger ist in einen Gehäusekörper eingesetzt und mittels eines in den Gehäusekörper eingeschraubten Gewinderings gegen eine Hubeinstellscheibe vorspannbar, die zwischen dem Gehäusekörper und dem Ventilsitzträger eingesetzt ist. Die Hubeinstellscheibe befindet sich somit im Inneren des Gehäusekörpers. Die Hubeinstellscheibe dient dazu, den Hub des Ventilschließkörpers bei der elektromagnetischen Betätigung des Brennstoffeinspritzventils einzustellen. Eine Variation der Dickenabmessung der Hubeinstellscheibe führt damit zu einer Variation der axialen Lage der Ventilsitzfläche. Bei einer bestimmten Länge der Ventilnadel und einer bestimmten Lage einer Anschlagfläche für den Anker ist damit der Ventilhub festgelegt.

Vor der Montage des Brennstoffeinspritzventils werden verschiedene Maße der Einzelteile des Brennstoffeinspritzventils, die einen Einfluß auf den Ventilhub haben, vermessen und eine entsprechende Hubeinstellscheibe so zugepaart, daß sich unabhängig von den Fertigungstoleranzen Ventilhübe in einem sehr engen Toleranzbereich ergeben.

Dieses bekannte Brennstoffeinspritzventil ist insofern nachtteilig, als die Hubeinstellscheibe einen relativ kleinen Durchmesser aufweist und somit nicht für alle Anwendungsfälle ein genügender Schutz gegen eine Verkippung des Ventilsitzträgers gegeben ist. Besonders nachteilig ist, daß die Hubeinstellscheibe sich im Inneren des Gehäusekörpers befindet und somit das Zusammenfügen von Gehäusekörper, Ventilsitzträger und Hubeinstellscheibe ein Einsetzen der Hubeinstellscheibe in das Innere des Gehäusekörpers erfordert, was fertigungstechnisch aufwendig ist. Ferner besteht die Gefahr, daß das für den Gewindering benötigte Gewinde verschmutzt wird.

Ein bekanntes Brennstoffeinspritzventil in ähnlicher Bauart ist in Fig. 1 dargestellt und wird später ausführlich beschrieben. Diese Bauart entspricht hinsichtlich der Anordnung der Hubeinstellscheibe derjenigen der DE 196 26 576 A1 mit dem Unterschied, daß der Ventilsitzträger mit dem Ventilgehäuse nicht durch einen Gewindering sondern durch eine Bördelverbindung verbunden ist. Auch diesem Brennstoffeinspritzventil haften die bereits beschriebenen Nachteile an.

### Vorteile der Erfindung

Das erfindungsgemäße Brennstoffeinspritzventil mit den Merkmalen des Anspruchs 1 hat demgegenüber den Vorteil, daß die Hubeinstellscheibe aufgrund der peripher außenseitigen Anordnung gegenüber dem Gehäusekörper einfach und kostengünstig montierbar ist. Zugleich ergibt sich der Vorteil, daß der Ventilsitzträger gegenüber dem Gehäusekörper durch die Hubeinstellscheibe aufgrund des relativ großen Durchmessers der Hubeinstellscheibe besser gegen ein Verkippen gesichert ist.

Ferner ist vorteilhaft, daß die Montage der Hubeinstellscheibe nicht schmutzanfällig ist und durch den Wegfall des beim Stand der Technik vorgesehenen Gewinderings sich eine Reduzierung der Einzelteile ergibt.

Durch die in den Unteransprüchen aufgeführten Maßnahmen sind vorteilhafte Weiterbildungen des im Anspruch 1 angegebenen Brennstoffeinspritzventils möglich.

Die Hubeinstellscheibe ist vorzugsweise in eine umlaufende Nut des Gehäusekörpers einsetzbar und liegt an einer zulaufseitigen Stirnfläche an dem Gehäusekörper und an einer abspritzseitigen Stirnfläche an einem peripher umlaufenden Vorsprung des Ventilsitzkörpers an. Die Verbindung zwischen dem Gehäusekörper und der Hubeinstellscheibe einerseits und zwischen der Hubeinstellscheibe mit dem Ventilsitzträger andererseits kann dann jeweils mittels einer Schweißnaht erfolgen. Dabei hat die Hubeinstellscheibe nicht nur die Funktion, die axiale Lage des Ventilsitzträgers gegenüber dem Gehäusekörper und damit den Ventihub festzulegen, sondern zugleich die Funktion eines Verbindungselements zwischen dem Gehäusekörper und dem Ventilsitzträger. Durch die Schweißnähte wird bevorzugt eine Schweißschrumpfspannung hervorgerufen, die den Gehäusekörper, die Hubeinstellscheibe und den Ventilsitzkörper gegeneinander vorspannt. Dadurch ergibt sich eine besonders hohe Festigkeit.

Vorzugsweise ist ein zulaufseitiges Ende des Ventilsitzkörpers in ein abspritzseitiges Ende des Gehäusekörpers einsetzbar, wobei diese Bauteile mittels einer Dichtung gegeneinander abgedichtet sind. Dies hat den Vorteil, daß der Druck des in dem Brennstoffeinspritzventil befindlichen Brennstoffs nicht bis zu der Hureinstellscheibe und den Schweißnähten vordringt und somit keine Belastung der Schweißnähte durch den Brennstoffdruck auftritt. Die Verbindung zwischen dem Ventilgehäuse und dem Ventilsitzträger sowie die Hubeinstellung sind daher weitgehend unabhängig von dem Brennstoffdruck.

Dabei ist es vorteilhaft, daß die Schweißnähte durch von außen radial angreifende Schweißwerkzeuge in einfacher Weise aufgebracht werden können.

### Zeichnung

Ein Ausführungsbeispiel der Erfindung ist in der Zeichnung vereinfacht dargestellt und in der nachfolgenden Beschreibung näher erläutert. Es zeigen:
- Fig. 1: einen axialen Schnitt durch ein Brennstoff-einspritzventil gemäß dem Stand der Technik und
- Fig. 2: einen auszugsweisen axialen Schnitt durch ein erfindungsgemäßes Brennstoffeinspritzventil im Bereich der Hubeinstellscheibe.

### Beschreibung des Ausführungsbeispiels

Zum besseren Verständnis der Erfindung ist in Fig. 1 ein Brennstoffeinspritzventil gemäß dem Stand der Technik dargestellt, so daß sich die spätere Beschreibung des erfindungsgemäßen Ausführungsbeispiels auf die erfindungsgemäßen Besonderheiten beschränken kann. Das in Fig. 1 dargestellte Brennstoffeinspritzventil dient zum Einspritzen von Brennstoff, insbesondere bei einer gemischverdichtenden fremdgezündeten Brennkraftmaschine.

Das allgemein mit dem Bezugszeichen 1 bezeichnete Brennstoffeinspritzventil hat einen Ventilschließkörper 2, der mit einer an einem Ventilsitzkörper 3 ausgebildeten Ventilsitzfläche 4 zu einem Dichtsitz zusammenwirkt. Der Ventilschließkörper 2 ist über eine Ventilnadel 5 mit einem Anker 6 verbunden. Der Anker 6 ist mittels einer Magnetspule 7 mit einer axialen Kraftkomponente so beaufschlagbar, daß der Ventilschließkörper 2 von der Ventilsitzfläche 4 abhebt und eine Abspritzöffnung 8 freigibt. Nach Abschalten- des die Magnetspule 7 erregenden elektrischen Erregerstromes wird der Ventilschließkörper 2 durch eine an dem Anker 6 angreifende Rückstellfeder 9 wieder in seine Schließlage zurückgeführt. Die Vorspannung der Rückstellfeder 9 ist über eine mittels eines Gewindes mit einem ersten Gehäusekörper 11 verbundenen Einstellhülse 10 einstellbar. Der Brennstoff strömt über eine Brennstoffeinlaßöffnung 12 und ein Brennstofffilter 13 in eine axiale Längsbohrung 14 des ersten Gehäusekörpers 11 und weiter über eine axiale Längsbohrung 15 der Einstellhülse 10 sowie eine Längsbohrung 16 des Ankers 6 und eine Längsbohrung 17 einer noch näher zu beschreibenden Hubeinstellscheibe 18 in eine Längsbohrung 19 des Ventilsitzträgers 3 und gelangt somit zu dem von dem Ventilschließkörper 2 mit der Ventilsitzfläche 4 gebildeten Dichtsitz.

Der erste Gehäusekörper 11 ist von einem Kunststoffspritzgußkörper 20 umgeben, an welchem auch ein Verbindungsstecker 21 zur elektrischen Verbindung eines Verbindungskabels mit der Magnetspule 7 angespritzt ist.

Ferner ist ein zweiter Gehäusekörper 22 vorgesehen, der mit dem ersten Gehäusekörper 11 durch eine erste Bördelverbindung 23 verbunden ist. Der zweite Gehäusekörper 22 weist eine Längsbohrung 24 auf, in welche der Ventilsitzträger 3 axial eingesetzt ist und mittels einer Dichtung 25 gegenüber dem zweiten Gehäusekörper 22 abgedichtet ist. Der Ventilsitzträger 3 und der zweite Gehäusekörper 22 sind durch eine zweite Bördelverbindung 30 miteinander verbunden.

Zwischen einer stromabwärtigen Stirnfläche 26 des zweiten Gehäusekörpers 22 und einer stromaufwärtigen Stirnfläche 27 des Ventilsitzträgers 3 befindet sich die bereits beschriebene Hubeinstellscheibe 18.

Die Hubeinstellschelbe 18 dient der Festlegung des Ventilhubs, d. h. des Hubs des Ventilschließkörpers 2 von der Ventilschließfläche 4 im betätigten Zustand des Brennstoffeinspritzventils 1. Dabei ist der Ventilhub durch einen in der Fig. 1 nicht erkennbaren geringfügigen Spalt zwischen der stromaufwärtigen Stirnfläche 28 des Ankers 6 und einer stromabwärtigen Stirnfläche 29 des ersten Gehäusekörpers 11 festgelegt. Dieser Spalt wiederum ergibt sich durch die Länge der Ventilnadel 5 und des Ankers 6, gemessen von der stromaufwärtigen Stirnfläche 28 des Ankers 6 bis zu der Anlagefläche des Ventilschließkörpers 2 an der Ventilschließfläche 4 des Ventilsitzträgers 3, und durch die axiale Lage des Ventilsitzkörpers 3. Der Ventilhub ist deshalb von den Fertigungstoleranzen zahlreicher Bauteile abhängig, insbesondere von der Fertigungstoleranz des Ventilschließkörpers 4, der Ventilnadel 5, des Ankers 6, des Ventilsitzträgers 3 und der beiden Gehäusekörper 11 und 22. Da die Summe dieser Fertigungstoleranzen erheblich größer ist als die zu fordernde Toleranz des Ventilhubes werden entsprechend einem üblichen Verfahren den Ventilhub bestimmende Maße der vorstehend genannten Bauteile vermessen und eine geeignete Hubeinstellscheibe zugepaart. Dabei wird die Dickenabmessung der Hubeinstellscheibe so ausgewählt bzw. so gefertigt, daß sich insgesamt der geforderte Ventilhub in einem engen Toleranzfenster einstellt.

Die Erfindung betrifft eine Verbesserung der Anordnung und Ausbildung der Hubeinstellscheibe 18.

Fig. 2 zeigt ein Ausführungsbeispiel eines erfindungsgemäßen Brennstoffeinspritzventils 1 in einer auszugsweisen, geschnittenen Darstellung. Gezeigt sind lediglich diejenigen Elemente, die in bezug auf die Erfindung wesentlich sind. Um die Zuordnung zu erleichtern, sind bereits anhand von Fig. 1 beschriebene Elemente mit übereinstimmenden Bezugszeichen versehen.

In Fig. 2 sind der erste Gehäusekörper 11, der zweite Gehäusekörper 22, der Ventilsitzträger 3, die sich in einer axialen Längsbohrung 19 des Ventilsitzträgers 3 erstreckende Ventilnadel 5, der mit der Ventilnadel 3 verbundene Anker 6, die über einen Flansch 40 an der Ventilnadel 5 angreifende Rückstellfeder 9 und die Magnetspule 7 erkennbar. Der Ventilhub ist durch einen Spalt 41 zwischen der zulaufseitigen Stirnfläche 28 des Ankers 6 und einer abspritzseitigen Stirnfläche 42 eines rohrförmigen Abschnitts 43 des zweiten Gehäusekörpers 22 festgelegt. Der rohrförmige Abschnitt 43 ist mit einem radial nach außen ragenden Bereich 44 des zweiten Gehäusekörpers 22 über einen dünnen Verbindungssteg 45 verbunden. Der Verbindungssteg 45 ist äußerst dünn dimensioniert, um den Hauptteil des magnetischen Flusses durch den Anker 6 hindurchzuführen und einen magnetischen Kurzschluß an dem Verbindungssteg 45 zu vermeiden. Der Anker 6 weist Bohrungen 46 für den Durchtritt des Brennstoffs auf.

Erfindungsgemäß umgibt die Hubeinstellscheibe 18 ein abspritzseitiges Ende 47 des zweiten Gehäusekörpers 22 peripher außenseitig. Die Hubeinstellscheibe 18 ist vorzugsweise ringförmig ausgebildet. Dabei ist die Hubeinstellscheibe 18 ein Bestandteil des Ventilgehäuses und ist in eine umlaufende Nut 48 des zweiten Gehäusekörpers 22 einsetzbar. Die Hubeinstellscheibe 18 liegt mit einer zulaufseitigen Stirnfläche 49 an einer gegenüberliegenden, zugehörigen Stirnfläche 50 des zweiten Gehäusekörpers 22 im montierten Zustand bündig an. Eine abspritzseitige Stirnfläche 51 der Hubeinstellscheibe 18 liegt an einer gegenüberliegenden, zugehörigen Stirnfläche 52 des Ventilsitzkörpers 3 im montierten Zustand bündig an. Dabei ist die der abspritzseitigen Stirnfläche 51 der Hubeinstellscheibe 18 gegenüberliegende Stirnfläche 52 bei dem in Fig. 2 dargestellten Ausführungsbeispiel an einem peripher umlaufenden Vorsprung 53 des Ventilsitzkörpers 3 ausgebildet. Zwischen der Hubeinstellscheibe 18 und dem abspritzseitigen Ende 47 des zweiten Gehäusekörpers 22 befindet sich vorzugsweise ein radialer Toleranzspalt 54.

Ein zulaufseitiges Ende 55 des Ventilsitzkörpers 3 ist in eine Aufnahmebohrung 56 des abspritzseitigen Endes 47 des zweiten Gehäusekörpers 22 einführbar, so daß das von der Hubeinstellscheibe 18 umgebene abspritzseitige Ende 47 des zweiten Gehäusekörpers 22 das zulaufseitige Ende 55 des Ventilsitzträgers 3 umgibt. Dabei ist das zulaufseitige Ende 55 des Ventilsitzträgers 3 zu dem abspritzseitigen Ende 47 des zweiten Gehäusekörpers 22 hin mittels der umlaufenden Dichtung 25 abgedichtet. Die Dichtung 25 ist vorzugsweise als 0-Ring ausgebildet und in eine radiale Nut 57 des zulaufseitigen Endes 55 des Ventilsitzträgers 3 eingesetzt.

Die Hubeinstellscheibe 18 ist mittels einer ersten umlaufenden Schweißnaht 58 an ihrer zulaufseitigen Stirnfläche 49 mit dem zweiten Gehäusekörper 22 und mittels einer zweiten umlaufenden Schweißnaht 59 an ihrer abspritzseitigen Stirnfläche 51 mit dem Ventilsitzträger 3 verschweißt. Die Schweißnähte 58 und 59 sind fertigungstechnisch ohne Schwierigkeiten mit einem von außen radial angreifenden Schweißwerkzeug aufbringbar. Dabei erstrecken sich die Schweißnähte 58 und 59 nicht über die gesamte Stirnfläche 49 und 50 bzw. 51 und 52. Durch diese Beschränkung der Schweißnahttiefe bleibt ein Teil der planen Stirnflächen 49 und 50 einerseits und 51 und 52 andererseits erhalten, so daß eine exakte axiale Ausrichtung des Ventilsitzträgers 3 bezüglich der Mittelachse 60 des Brennstoffeinspritzventils 1 durch die Hubeinstellscheibe 18 vermittelt wird. Die Erfindung macht sich gezielt die durch die Schweißnähte 58 und 59 hervorgerufene Schweißschrumpfspannung zunutze. Die Schweißschrumpfspannung bewirkt eine Vorspannung des zweiten Gehäusekörpers 22, der Hubeinstellscheibe 18 und des Ventilsitzträgers 3 gegeneinander, so daß eine spaltfreie Schweißnaht und eine hohe Festigkeit erzielt werden.

Ein wesentlicher Vorteil der erfindungsgemäß peripher außenseitig angeordneten Hubeinstellscheibe 18 gegenüber der in Fig. 1 in dem zweiten Gehäusekörper 22 innenseitig angeordneten Hubeinstellscheibe 18 liegt in dem vergrößerten Durchmesser der Hubeinstellscheibe 18, wodurch sich eine höhere Genauigkeit der Ausrichtung des Ventilsitzträgers 3 gegenüber der Mittelachse 60 des Brennstoffeinspritzventils 1 und somit ein geringerer Toleranzbereich einer möglichen Verkippung des Ventilsitzträgers 3 erreichen läßt. Ein weiterer Vorteil besteht darin, daß beim Zusammenfügen des Brennstoffeinspritzventils 1 die Hübeinstellscheibe 18 ohne Schwierigkeiten in die umlaufende Nut 48 des zweiten Gehäusekörpers 22 eingesetzt werden kann und sich somit eine äußerst montagefreundliche Ausgestaltung des Brennstoffeinspritzventils 1 ergibt. Bei dem in Fig. 1 gezeigten Stand der Technik hingegen muß die Hubeinstellscheibe 18 in die axiale Bohrung 24 des zweiten Gehäusekörpers 22 eingesetzt werden, was insbesondere bei einer automatischen Fertigung schwieriger zu handhaben ist. Auch ist die erfindungsgemäße Anordnung und Montage der Hubeinstellscheibe 18 unempfindlich gegen Verschmutzungen.

Die Dichtung 25 stellt sicher, daß der im Inneren des Brennstoffeinspritzventils 1 zu dem Dichtsitz strömende Brennstoff nicht bis zu den Schweißnähten 58 und 59 vordringt. Die Schweißnähte 58 und 59 werden deshalb nicht mit dem Brennstoff druck belastet. Dies ist insbesondere bei Hochdruck-Einspritzventilen wesentlich, bei welchen eine hoher Brennstoffdruck von bis zu 150 bar herrscht und dennoch enge Toleranzen des Ventilhubs von beispielsweise 0,2 % erreicht werden müssen. Die Schweißnähte 58 und 59 müssen keine Dichtheit gewährleisten, sondern lediglich die axialen Kräfte zwischen dem zweiten Gehäusekörper 22 und der Hubeinstellscheibe 18 einerseits und zwischen der Hubeinstellscheibe 18 und dem Ventilsitzträger 3 andererseits aufnehmen. Dadurch können die Vorspannkräfte während des Schweißens gering gehalten werden. Durch das erfindungsgemäße Verschweißen der Hubeinstellscheibe 18 mit dem zweiten Gehäusekörper 22 und dem Ventilsitzträger 3 entfällt der beim Stand der Technik gemäß der DE 196 26 576 A1 vorgesehene Gewindering. Diese Einsparung eines Bauteils verringert die Fertigungskosten.

Die Verbindung zwischen dem ersten Gehäusekörper 11 und dem zweiten Gehäusekörper 22 kann durch eine weitere Schweißnaht 61 erfolgen, die ebenfalls außenseitig aufgebracht werden kann.

Erfindungsgemäß sind in der Hubeinstellscheibe 18 drei Funktionen miteinander vereint: Die Hubeinstellscheibe 18 legt den Ventilhub fest, sie bildet ein integrales Bestandteil des Ventilgehäuses und sie vermittelt die Verbindung zwischen dem zweiten Gehäusekörper 44 und dem Ventilsitzträger 3.

Die Erfindung ist nicht auf das dargestellte Ausführungsbeispiel beschränkt. Insbesondere kann die erfindungsgemäße Anordnung der Hubeinstellscheibe 18 auch bei außen öffnenden Brennstoffeinspritzventilen 1 in gleicher Weise zum Einsatz kommen.

## Patentansprüche

1. Brennstoffeinspritzventil (1), insbesondere Einspritzventil für Hochdruck-Brennstoffeinspritzanlagen von Brennkraftmaschinen, mit
einem Ventilschließkörrer (2), der mit einer an einem Ventilsitzträger (3) ausgebildeten Ventilsitzfläche (4) zu einem Dichtsitz zusammenwirkt,
zumindest einem Gehäusekörper (22), der ein Bestandteil eines Ventilgehäuses (11, 22) ist, und
einer den Abstand zwischen dem Gehäusekörper (22) und dem Ventilsitzträger (3) festlegenden Hubeinstellscheibe (18),
**dadurch gekennzeichnet,**
**daß** die Hubeinstellscheibe (18) ein abspritzseitiges Ende (47) des Gehäusekörpers(22) peripher außenseitig umgibt.

2. Brennstoffeinspritzventil nach Anspruch 1,
**dadurch gekennzeichnet,**
**daß** die Hubeinstellscheibe (18) ein weiterer Bestandteil des Ventilgehäuses (11, 12, 18) ist.

3. Brennstoffeinspritzventil nach Anspruch 1 oder 2,
**dadurch gekennzeichnet,**
**daß** der Gehäusekörper (22) eine umlaufende Nut (48) aufweist, in welche die Hubeinstellscheibe (18) so einsetzbar ist, daß die Hubeinstellscheibe (18) mit einer zulaufseitigen Stirnfläche (49) an einer zugehörigen Stirnfläche (50) des Gehäusekörpers (22) und mit einer abspritzseitigen Stirnfläche (51) an einer zugehörigen Stirnfläche (52) des Ventilsitzträgers (3) anliegt.

4. Brennstoffeinspritzventil nach Anspruch 3,
**dadurch gekennzeichnet,**
**daß** die zugehörige Stirnfläche (52) des Ventilsitzträgers (3), an welcher die abspritzseitige Stirnfläche (51) der Hubeinstellscheibe (18) anliegt, an einem peripher umlaufenden Vorsprung (53) des Ventilsitzträgers (3) ausgebildet ist.

5. Brennstoffeinspritzventil nach Anspruch 3 oder 4,
**dadurch gekennzeichnet,**
**daß** die Hubeinstellscheibe (18) an der zulaufseitigen Stirnfläche (49) mittels einer ersten Schweißnaht (58) mit dem Gehäusekörper (22) und an der abspritzseitigen Stirnfläche (51) mittels einer zweiten Schweißnaht (59) mit dem Ventilsitzträger (3) verschweißt ist.

6. Erennstoffeinspritzventil nach Anspruch 5,
**dadurch gekennzeichnet,**
**daß** die Schweißnähte (58, 59) sich radial nicht über die gesamte Oberfläche der Stirnflächen (49, 51) erstrecken und spaltfrei ausgeführt sind.

7. Brennstoffeinspritzventil nach Anspruch 5 oder 6,
**dadurch gekennzeichnet,**
**daß** der Gehäusekörper (22), die Hubeinstellscheibe (18) und der Ventilsitzträger (3) aufgrund einer durch die Schweißnähte (58, 59) hervorgerufenen Schweißschrumpfspannung gegeneinander vorgespannt sind.

8. Brennstoffeinspritzventil nach einem der Ansprüche 1 bis 7,
**dadurch gekennzeichnet,**
**daß** ein zulaufseitiges Ende (55) des Ventilsitzträgers (3) in das abspritzseitige Ende (47) des Gehäusekörpers (22) eingeschoben ist, so daß das von der Hubeinstellscheibe (18) umgebene abspritzseitige Ende (47) des Gehäusekörpers (22) das zulaufseitige Ende (55) des Ventilsitzträgers (3) umgibt.

9. Brennstoffeinspritzventil nach Anspruch 8,
**dadurch gekennzeichnet,**
**daß** das zulaufseitige Ende (55) des Ventilsitzträgers (3) und das abspritzseitige Ende (47) des Gehäusekörpers (22) mittels einer Dichtung (25) gegeneinander abgedichtet sind.

## Claims

1. Fuel injection valve (1), in particular injection valve for high-pressure fuel injection systems of internal combustion engines, having
a valve-closing body (2) which interacts with a valve seat surface (4), which is formed on a valve seat support (3), to form a sealing seat,
at least one housing body (22) which is part of a valve housing (11, 22), and
a stroke-setting disc (18) which defines the distance between the housing body (22) and the valve seat support (3),
**characterized**
**in that** the stroke-setting disc (18) surrounds an ejection-side end (47) of the housing body (22) peripherally on the outside.

2. Fuel injection valve according to Claim 1,
**characterized**
**in that** the stroke-setting disc (18) is a further part of the valve housing (11, 12, 18).

3. Fuel injection valve according to Claim 1 or 2,
**characterized**
**in that** the housing body (22) has an encircling groove (48) into which the stroke-setting disc (18) can be inserted in such a manner that the stroke-setting disc (18) bears with an inlet-side end surface (49) against an associated end surface (50) of the housing body (22) and with an ejection-side end surface (51) against an associated end surface (52) of the valve seat support (3).

4. Fuel injection valve according to Claim 3,
**characterized**
**in that** the associated end surface (52) of the valve seat support (3) against which the ejection-side end surface (51) of the stroke-setting disc (18) bears is formed on a peripherally encircling projection (53) of the valve seat support (3).

5. Fuel injection valve according to Claim 3 or 4,
**characterized**
**in that** the stroke-setting disc (18) is welded on the inlet-side end surface (49) to the housing body (22) by means of a first weld seam (58) and is welded on the ejection-side end surface (51) to the valve seat support (3) by means of a second weld seam (59).

6. Fuel injection valve according to Claim 5,
**characterized**
**in that** the weld seams (58, 59) do not extend radially over the entire surface area of the end surfaces (49, 51) and are designed to be gap-free.

7. Fuel injection valve according to Claim 5 or 6,
**characterized**
**in that** the housing body (22), the stroke-setting disc (18) and the valve seat support (3) are prestressed against one another owing to a welding contraction stress caused by the weld seams (58, 59).

8. Fuel injection valve according to one of Claims 1 to 7,
**characterized**
**in that** an inlet-side end (55) of the valve seat support (3) is inserted into the ejection-side end (47) of the housing body (22), with the result that the ejection-side end (47) of the housing body (22), which end is surrounded by the stroke-setting disc (18), surrounds the inlet-side end (55) of the valve seat support (3).

9. Fuel injection valve according to Claim 8,
**characterized**
**in that** the inlet-side end (55) of the valve seat support (3) and the ejection-side end (47) of the housing body (22) are sealed against each other by means of a seal (25).

## Revendications

1. Injecteur de carburant (1), notamment soupape d'injection pour des installations injectant à haute pression du carburant dans des moteurs à combustion interne, comprenant :
- un obturateur (2), coopérant avec une portée du siège de soupape (4) réalisée sur un support de siège de soupape (3) pour créer un siège étanche,
- au moins un boîtier (22) qui est un composant d'un boîtier de soupape (11, 22),
- un disque de réglage de course (18) déterminant la distance entre le boîtier (22) et le support de siège (3),
**caractérisé en ce que**
le disque de réglage de course (18) entoure périphériquement de l'extérieur une extrémité (47), côté sortie du carburant, du boîtier (22).

2. Injecteur de carburant selon la revendication 1,
**caractérisé en ce que**
le disque de réglage de course (18) est un autre composant du boîtier de soupape (11, 22).

3. Injecteur de carburant selon la revendication 1 ou 2,
**caractérisé en ce que**
le boîtier (22) présente une rainure périphérique (48) dans laquelle peut être inséré le disque de réglage de course (18) de manière que celui-ci soit en appui par sa face frontale (49), côté entrée, sur une portée frontale correspondante (50) du boîtier (22) et par sa face frontale (51), côté sortie, sur une portée frontale correspondante (52) du support de siège (3).

4. Injecteur de carburant selon la revendication 3,
**caractérisé en ce que**
la face frontale (52) du support de siège (3) sur laquelle s'appuie la face frontale (51), côté sortie, du disque de réglage de course (18) est réalisée sur une partie en saillie périphérique (53) du support de siège (3).

5. Injecteur de carburant selon la revendication 3 ou 4,
**caractérisé en ce que**
le disque de réglage de course (18) est relié au boîtier (22) le long de sa face frontale (49), côté entrée, par un premier cordon de soudure (58) et au support de siège (3) le long de sa face frontale (51), côté sortie, par un second cordon de soudure (59).

6. Injecteur de carburant selon la revendication 5,
**caractérisé en ce que**
les cordons de soudure (58, 59) ne s'étendent pas radialement sur toute la largeur des faces frontales (49, 51) et sont réalisés sans fente.

7. Injecteur de carburant selon la revendication 5 ou 6,
**caractérisé en ce que**
le boîtier (22), le disque de réglage de course (18) et le support de siège (3) sont précontraints les uns par rapport aux autres par l'effet de la tension de retrait des cordons de soudure (58, 59).

8. Injecteur de carburant selon l'une des revendications 1 à 7,
**caractérisé en ce que**
l'extrémité (55), côté entrée, du support de siège (3) est engagée dans l'extrémité (47), côté sortie, du boîtier (22) de sorte que cette extrémité (47) entourée par le disque de réglage de course (18) entoure l'extrémité (55), côté entrée, du support de siège (3).

9. Injecteur de carburant selon la revendication 8,
**caractérisé en ce que**
l'extrémité (55), côté entrée, du support de siège (3) et l'extrémité (47), côté sortie, du boîtier (22), sont rendues étanches l'une par rapport à l'autre, au moyen d'un joint d'étanchéité (25).
